# EUROPÄISCHE PATENTSCHRIFT

(11) **EP 2 129 838 B1**
(45) Veröffentlichungstag und Bekanntmachung des Hinweises auf die Patenterteilung: **05.05.2010**
(21) Anmeldenummer: 07846942.6
(22) Anmeldetag: 01.12.2007
(51) Int. Cl.: E03C 1/08

(54) **STRAHLFORMER**
JET FORMER
DISPOSITIF DE FORMATION DE JET

(30) Priorität: 28.02.2007 DE 202007003039 U; 28.08.2007 DE 202007012018 U
(43) Veröffentlichungstag der Anmeldung: 09.12.2009
(73) Patentinhaber: Neoperl GmbH, 79379 Müllheim (DE)
(72) Erfinder: STÄDTLER, Georg, 96476 Bad Rodach/Gauerstadt (DE)
(74) Vertreter: Börjes-Pestalozza, Heinrich
(86) Internationale Anmeldenummer: PCT/EP2007/010453
(87) Internationale Veröffentlichungsnummer: WO 2008/104206

(56) Entgegenhaltungen:
- CH-A- 315 823
- DE-A1- 2 552 786
- DE-A1- 4 108 521
- DE-U1- 20 317 910
- US-A- 2 320 530

## Beschreibung

Die Erfindung betrifft einen Strahlformer, der im Wasserauslauf einer sanitären Auslaufarmatur angeordnet ist und einen Durchlasskanal mit einem unrunden lichten Kanalquerschnitt aufweist, dessen Kanal-Längsseiten zur Bildung eines Flachstrahles im Vergleich zu den Kanal-Schmalseiten länger ausgestaltet sind.

Im Zuge der immer größer werdenden Bandbreite an Gestaltungsvarianten für Sanitärarmaturen und Sanitärarmaturenausläufe spielen neben den altbekannten runden kreiszylindrischen Wasseraustritten abweichende Formen, wie insbesondere Rechteckquerschnitte mit belüfteten oder unbelüfteten breiten Flachstrahlen, eine immer größere Rolle.

Ziel der Armaturengestalter ist es dabei, Gestaltungselemente der Sanitärarmatur im Wasserstrahl des austretenden Wassers fortzuführen, das heißt, kantige, quadratische oder rechteckige Geometrieformen der Armatur sollen nach Möglichkeit auch auf den ausfließenden Wasserstrahl übertragen werden, um ein homogenes Gesamterscheinungsbild zu ergeben.

Dabei besteht jedoch regelmäßig das Problem, dass nicht auf standardisierte und zum großen Teil auch belüftete oder unbelüftete genormte Strahlregler, wie sie beispielsweise in der Europäischen Norm EN 246 beschrieben sind, zurückgegriffen werden kann, wenn aus einem rechteckig gestalteten Armaturenkörper oder Armaturenauslassrohr ein möglichst transparenter Strahl austreten soll, der eine quadratische oder breite, aber flache und zeitlich gesehen stabile Kontur aufweist, das heißt keinen Fluktuationen oder plötzlich schwankenden Strömungsabrissen unterliegt.

Aus der DE-A-25 52 786 ist bereits eine Vorrichtung bekannt, mittels der das aus einer Brause ausströmende Wasser möglichst geräuscharm in eine Wanne eingelassen werden kann. Die vorbekannte Vorrichtung weist dazu einen an der Wanne anbringbaren Hohlkörper auf, der eine zum Anschließen der Brause bestimmte Frischwassereintrittsöffnung und wenigstens eine an einer Innenwand der Wanne mündende Frischwasseraustrittsöffnung hat. Um die geräuschmindernde Wirkung der vorbekannten Vorrichtung zu begünstigen, und um die durch ihre Frischwasseraustrittsöffnungen durchfließende Wassermenge zu begrenzen, sind im Hohlkörper aus DE-A-25 52 786 vorbekannten Vorrichtung zwischen der Wassereintrittsöffnung und der wenigstens einen Frischwasseraustrittsöffnung Mittel vorgesehen, welche das aus der Brause kommende Wasser verteilen und/oder umlenken sollen, so dass eine rasche Beruhigung und ein glatter Übergang in die laminare Strömung eintreten kann. Solche Verteil- und/oder Umlenkmittel können beispielsweise entsprechend ausgebildete Leitkörper, Leitflächen und/oder Siebe sein, die natürlich keinen so großen Rückstau erzeugen sollten, dass ein solcher Überdruck im Hohlkörper entsteht, in dessen Folge Wasser aus ihm herausspritzen könnte.

Aus der DE 41 08 521 A1 ist eine Strahlbrause mit einem Brausekopf vorbekannt, der zur Bildung eines Brausestrahles eine Vielzahl von Wasseraustrittsöffnungen hat. Der Brausekopf weist eine Strahlbündeleinrichtung mit einer zentralen Wasserdurchtrittsöffnung auf, die an ihrem äußeren Umfangswandbereich in einer ringförmig umlaufenden und taschenförmig ausgestalteten Strömungsumlenkung mündet, in welcher der durchströmende Wasserstrahl zur gegenüberliegenden inneren Mantelfläche des Brausekopf-Gehäuses umgelenkt wird. U. a. auch durch diese, der Strahlbündeleinrichtung nachfolgende Strömungsumlenkung wird in Fließrichtung des Wasserstrahls ein Strömungsrotor ausgebildet, durch den ein direktes Abfließen des Wassers durch die Wasseraustrittsöffnungen vermieden wird. Mit dieser speziellen Strömungsführung wird eine nur sehr geringe Geräuschentwicklung und ein weicher Brausestrahl angestrebt.

Aus der gattungsgemässen DE 203 17 910 U1 ist ein Strahlregler vorbekannt, dessen Gehäuse zur Befestigung innerhalb eines unrunden Auslauf-Innenquerschnitts als entsprechend geformtes, aus zwei gleichen, spiegelbildlich aneinander befestigbaren Kunststoff-Spritzgußteilen gebildet wird. An den inneren, den Durchtrittskanal umgrenzenden Längsseiten dieser Kunststoff-Spritzgußteile ist eine vertikal umlaufende, in den Durchtrittskanal vorstehenden Mittelrippe sowie zwei beidseits der Mittelrippe beabstandet angeordnete Führungsrippen angeformt. Während die vertikal verlaufende Mittelrippe lediglich in ihrem Mittelbereich eine geringfügige Verbreiterung aufweist, sind die Führungsrippen vom Wasseraustritt wegweisend ebenfalls mit drosselartigen Verdickungen versehen, die zum Wasseraustritt hin ebenfalls allmählich auslaufen. Zwischen den vorgenannten Rippen sowie den Innenflächen der Schmalseiten ergeben sich somit vier Strömungsbereiche, die nach dem Zusammenbau der beiden Kunststoff-Spritzgußteile voneinander getrennt sind, da die gegenüberliegenden Rippen dieser Kunststoff-Spritzgußteile jeweils dichtend aufeinander stoßen. Da die zur Mittelrippe gerichteten Flächen der Führungsrippen sowie auch die Innenflächen der Schmalseiten einen zur vertikalen Mittelrippe leicht schräg nach außen gerichteten Verlauf aufweisen, haben auch die vier Strömungsbereiche jeweils tendenziell beim Wasseraustritt einen nach außen gerichteten Verlauf. Dies soll den Vorteil haben, dass der aus den vier Strömungsbereichen gebildete Wasserstrahl nach Austritt aus der wasserführenden Armatur unter Einwirkung des Luftdrucks zwar tendenziell sofort zusammengedrückt wird, jedoch relativ lange die durch den Innenquerschnitt der Auslaufarmatur gebildete Form der einzelnen Strömungsbereiche beibehalten werden kann.

Aus der US-A-2 320 530 ist ein Rohrstück vorbekannt, das in eine sanitäre Wasserleitung zwischengeschaltet werden kann. Das aus US-A-2 320 530 vorbekannte Rohrstück weist einen, entgegen der Durchflussrichtung der Rohrleitung gießkannenartig nach oben vorspringenden Wasserauslauf auf. Im Inneren des Rohrstücks ist eine schuhlöffelartige und am Leitungsinnenumfang verschwenkbar gehaltene Strömungsumlenkung vorgesehen, die in ihrer einen Schwenkstellung den Rohrleitungsquerschnitt der Rohrleitung freihält, um den durchströmenden Wasserstrahl in ihrer anderen Schwenkstellung, der Umlenkstellung, in Richtung zum Wasserauslauf umzulenken. Dabei ist die Auslauföffnung des Wasserauslaufs mit einem Verschlussstück verschließbar, das zum Verschwenken der Strömungsumlenkung mit dieser derart verbunden ist, dass beim Öffnen des Wasserauslaufs sich die Strömungsumlenkung in ihre Umlenkstellung bewegt und der durch die Rohrleitung in den Wasserauslauf umgelenkte Wasserstrahl fontänenartig aus dem Wasserauslauf ausströmen kann.

Es besteht daher insbesondere die Aufgabe, einen Strahlformer der eingangs erwähnten Art zu schaffen, der einen Strahl mit einem unabhängig von den Druckschwankungen des öffentlichen Netzes möglichst gleichen und konstanten Erscheinungsbild zu formen vermag und der mit geringem Aufwand auch in Varianten herstellbar ist, die bezüglich des Wassermengenstroms auf die jeweilig Anwendung - wie beispielsweise Wannenfüllarmatur oder Waschtischarmatur - abgestimmt werden kann. Dabei soll der Wasserstrahl über eine möglichst lange wegstrecke einer gewünschten und durch den Auslass vorgegebenen Querschnittsform folgen, ohne sich durch Adhäsionskräfte des Wassers zusammenzuziehen, was sich andernfalls optisch in einer scheinbaren Drehbewegung des Wasserstrahls, die nach einigen Zentimetern Strahllänge auftritt, bemerkbar macht.

Die erfindungsgemäße Lösung dieser Aufgabe besteht in den Merkmalen des geltenden Anspruchs 1. Der erfindungsgemäße Strahlformer weist einen Durchlasskanal auf, der an einer seiner beiden Kanal-Längsseiten eine als Querschnittsverengung ausgestaltete Umlenkschräge aufweist, die in einen Teilbereich des Durchlasskanals hineinragt und die in ihrer Umlenkrichtung auf einen an der gegenüberliegenden Längsseite vorgesehenen und als Prallfläche ausgebildeten Wandungsabschnitt der den Durchlasskanal umgrenzenden Innenumfangswandung ausgerichtet ist. Da die Umlenkschräge als Querschnittsverengung ausgestaltet ist, die in einen Teilbereich des Durchlasskanals hineinragt, wird eine Teilmenge des zufließenden Wasserstroms in Richtung des als Prallfläche dienenden gegenüberliegenden Wandungsabschnitts abgelenkt. Durch die Gestaltung dieser Prallfläche, wie beispielsweise deren Neigung, Wölbung und Spreizung sowie deren in Ausströmrichtung orientierte Länge, kann der darauf auftreffende und daran entlanggeführte Wasserstrahl beim Verlassen der sanitären Auslaufarmatur signifikant in seinem Erscheinungsbild beeinflusst werden. Dabei ist von wesentlicher Bedeutung, dass nicht der komplett zulaufende Wasserstrom über die Umlenkschräge zu dem als Prallfläche dienenden Wandungsabschnitt umgelenkt wird, sondern nur eine Teilmenge dieses Wasserstroms, die jedoch dann auch die nicht über die Umlenkschräge geführte Restmenge des Wasserstroms beeinflusst. Das Zusammenwirken von Umlenkschräge einerseits und Prallfläche anderseits und die spezifische Ausrichtung und Abstimmung aufeinander, die eventuell auch in Abhängigkeit der Anströmbedingungen und der Gestaltung des Armaturenkörpers oder Armaturenauslaufs variieren kann, sind entscheidende Faktoren zur Beeinflussung des die Auslaufarmatur verlassenden Wasserstrahls, der die in der Aufgabenstellung geforderten Anforderungen zu erfüllen vermag. Um auf den ausströmenden Wasserstrahl eine strömungsverteilende, gleichrichtende und/oder strämungsberuhigende Wirkung auszuüben und um die Konstanz des von der Prallfläche abströmenden Wasserstrahls zu begünstigen, ist im erfindungsgemäßen Strahlformer dem Durchlasskanal zumindest ein Zulaufgitter oder dergleichen Strömungsgleichrichter in Durchströmrichtung vorgeschaltet.

Um die benötigte Teilmenge bestmöglich in Richtung zu dem als Prallfläche dienenden Wandungsabschnitt umlenken zu können, ist es vorteilhaft, wenn die Umlenkschräge eine in Durchströmrichtung zu ihrem freien, in den Durchlasskanal vorstehenden Längsrand hin gerundete Außenkontur hat.

Dabei sieht eine besonders einfach herstellbare Ausführungsform gemäß der Erfindung vor, dass die Umlenkschräge spanförmig über die Kanal-Längsseite vorsteht. Damit dieses Zulaufgitter oder dergleichen praktisch als Strömungsgleichrichter dienen kann, ist es vorteilhaft, wenn die Gitteröffnungen zumindest eines Zulaufgitter durch in Durchströmrichtung langgezogene Strömungsführungswände umgrenzt sind.

Dabei sieht eine Ausführungsform gemäß der Erfindung vor, dass zumindest ein Zulaufgitter etwa in der durch eine der Kanal-längsseiten definierten Ebene angeordnet ist. Bei dieser Ausführungsform wird der durch das Zulaufgitter oder dergleichen durchfließende Wasserstrom in Richtung zum Durchlasskanal umgelenkt, bevor dieser Wasserstrahl im Strahlformer in der gewünschten Weise geformt werden kann. Dabei sieht eine bevorzugte Ausführungsform gemäß der Erfindung vor, dass dem Durchströmkanal eine ringförmige Umfangswandung in Durchströmrichtung vorgeschaltet ist, deren beide Wandungs-Längsseiten jeweils als Zulaufgitter ausgestaltet sind. Diese ringförmige Umfangswandung kann am Innenumfang der Auslaufarmatur dicht anliegen, so dass der in Richtung zum Strahlformer fließende Wasserstrom nur durch das an zumindest einer der Wandungs-Längsseiten vorgesehene Zulaufgitter passieren kann.

Eine andere Ausführungsform gemäß der Erfindung sieht vor, dass zumindest ein Zulaufgitter in einer etwa quer zur Durchströmrichtung des Durchlasskanals orientierten Ebene angeordnet ist. Ein solches Zulaufgitter kann praktisch die zuströmseitige Stirnöffnung des Durchlasskanals überdecken.

Möglich ist, dass der Strahlformer in einem umlenkungsfreien Auslaufendbereich einer sanitären Auslaufarmatur angeordnet ist. Eine bevorzugte Ausführungsform gemäß der Erfindung, die insbesondere auch dem Zeitgeschmack bei der Gestaltung derartiger Auslaufarmaturen entgegenkommt, sieht demgegenüber vor, dass der Strahlformer in der Umlenkzone einer vorzugsweise etwa rechtwinklig orientierten Wasserumlenkung angeordnet ist.

Der erfindungsgemäße Strahlformer kann im Wasserauslauf der sanitären Auslaufarmatur beispielsweise mit zumindest einer entsprechenden Befestigungsschraube gehalten sein. Möglich ist aber auch, dass der Strahlformer mittels einer Rastverbindung vorzugsweise lösbar im Wasserauslauf der Auslaufarmatur gehalten ist.

Eine bevorzugte Weiterbildung gemäß der Erfindung sieht jedoch vor, dass der Strahlformer reibschlüssig und vorzugsweise lösbar im Wasserauslauf der Auslaufarmatur gehalten ist. Um eine möglichst sichere und feste reibschlüssige Verbindung des Strahlformers im Wasserauslauf zu begünstigen, ist es vorteilhaft, wenn zwischen Strahlformer und Wasserauslauf zumindest ein umlaufender Dichtring vorgesehen ist, der den Strahlformer vorzugsweise im Presssitz im Wasserauslauf hält.

Die einfache und kostengünstige Herstellung des erfindungsgemäßen Strahlformers wird begünstigt, wenn der Strahlformer als ein- oder mehrteiliges Kunststoffspritzgussteil hergestellt ist.

Eine Weiterbildung gemäß der Erfindung sieht vor, dass der Durchlassquerschnitt des Durchlasskanals in Kanal-Längsrichtung auf der Abströmseite im Vergleich zur Zuströmseite länger ist. Es hat sich überraschend gezeigt, dass der ausströmende Wasserstrahl bei einer solchen weiterbildenden Ausführungsform derart in die Breite auseinander gezogen werden kann, dass dieser Wasserstrahl über eine vergleichsweise große Strahllänge seine Breite beibehält, ohne sich zu einem weitgehend runden Strahl zusammenzuziehen.

Dabei ist es besonders vorteilhaft, wenn die zuströmseitige(n) Eintrittsöffnung(en) des Durchlasskanals an zumindest einem Endbereich in Kanal-Längsrichtung geschlossen ist. Ist der Durchlasskanal an zumindest einem Endbereich in Kanal-Längsrichtung nur an seiner zuströmseitigen Eintrittsöffnung verschlossen, können sich unterhalb des verschlossenen Teilbereiches der Eintrittsöffnung Turbulenzen bilden, die einen seitlichen Unterdruckbereich im Durchlasskanal erzeugen, welcher ein Auseinanderziehen und Verbreitern des ausströmenden Wasserstrahls noch zusätzlich begünstigt.

Dabei sieht eine besonders einfach herstellbare Ausführungsform gemäß der Erfindung vor, dass das Zulaufgitter an zumindest einem Endbereich in Kanal-Längsrichtung geschlossen ausgestaltet ist.

Die einfache Herstellbarkeit des erfindungsgemäßen Strahlformers wird begünstigt, wenn das Zulaufgitter in oder am Strahlformer lösbar befestigbar ist. Ist das Zulaufgitter im oder am Strahlformer lösbar befestigt, wird auch eine modulare Bauweise ermöglicht, so dass ein Strahlformer bei Bedarf mit verschieden ausgestalteten Zulaufgittern kombinierbar ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: einen in einem Längsschnitt dargestellten Strahlformer, der in dem wasserauslauf einer nur in ihrem auslaufseitigen Endbereich dargestellten sanitären Auslaufarmatur montiert ist und einen breiten Flachstrahl formen soll, wobei dem Strahlregler ein quer zur Durchströmrichtung orientierte und als Strömungsgleichrichter dienendes Zulaufgitter vorgeschaltet ist,
- Fig. 2: den Strahlformer aus Figur 1 in einer perspektivischen Darstellung,
- Fig. 3: einen in einer Auslaufarmatur montierten Strahlformer, an den eine ringförmig umlaufende Umfangswandung einstückig angeformt ist, die randseitig zumindest bereichsweise dicht an der Innenumfangswandung der Auslaufarmatur anliegt und deren Längsseiten beidseits jeweils als Zulaufgitter ausgestaltet sind,
- Fig. 4: den Strahlformer aus Figur 3 in einer perspektivischen Darstellung,
- Fig. 5: einen mit Figur 1 und 2 vergleichbar ausgestalteten Strahlformer in einem Längsschnitt, der in den Wasserauslauf einer in ihrem auslaufseitigen Endbereich umlenkungsfrei ausgestalteten Auslaufarmatur montiert ist,
- Fig. 6: den Strahlformer aus Figur 5 in einer längsgeschnittenen Seitenansicht,
- Fig. 7: den in der zum Wasserauslauf führenden Umlenkzone angeordneten Strahlformer aus Figur 5 und 6, wobei die Strömungsrichtungen des Wasserstroms durch Pfeile angedeutet sind,
- Fig. 8: einen Strahlformer, der ähnlich wie die Strahlformer in den Fig. 1 und 2 sowie 5 bis 7 ausgestaltet ist, wobei der hier dargestellte Strahlformer aber einen Durchlasskanal hat, der in Kanal-Längsrichtung auf seiner Abströmseite im vergleich zur Zuströmseite länger ausgestaltet ist,
- Fig. 9: den Strahlformer aus Fig. 8 in einer Draufsicht auf seine Zuströmseite, wobei ein zuströmseitiges Zulaufgitter gut zu erkennen ist,
- Fig.10: den Strahlformer aus Fig. 8 und 9 in einer Seitenansicht,
- Fig.11: den Strahlformer aus den Fig. 8 bis 10 in einem Querschnitt, und
- Fig. 12: den Strahlformer aus den Fig. 8 bis 11 in einem Längsschnitt.

In den Figuren 1 bis 12 sind verschiedene Ausführungen 2,3 und 4 eines Strahlformers dargestellt, der einen breiten und über eine lange Wegstrecke stabilen Flachstrahl formen soll. Aus den Figuren 1,3,5 und 7 wird deutlich, dass der Strahlformer 2,3 in dem Wasserauslauf 22 einer hier nur in ihrem auslaufseitigen Endbereich dargestellten sanitären Auslaufarmatur 5 angeordnet ist. Der Strahlformer 2,3 oder 4 weist einen Durchflusskanal 6 mit einem unrunden lichten Kanalquerschnitt auf, dessen Kanal-Längsseiten 7, 8 zur Bildung eines unrunden und breiten Flachstrahles im vergleich zu den Kanal-Schmalseiten 9, 10 länger ausgestaltet sind.

Dabei ist an der einen der beiden Kanal-Längsseiten 7, 8 - in den Figuren 1,3,7,11 und 12 an der zulaufseitigen Kanal-Längsseite 7 - eine als Querschnittsverengung ausgestaltete Umlenkschräge 11 vorgesehen, die in ihrer Umlenkrichtung auf einen an der gegenüberliegenden Längsseite 8 vorgesehenen und als Prallfläche 12 ausgebildeten Wandungsabschnitt der den Durchflusskanal 6 umgrenzenden Innenumfangswandung ausgerichtet ist.

Der erfindungsgemäße strahlformer 2,3 und 4 weist einen Durchlasskanal 6 auf, der an einer seiner beiden Kanal-Längsseiten eine als Querschnittsverengung ausgestaltete Umlenkschräge 11 aufweist, die in ihrer Umlenkrichtung auf einen, an der gegenüberliegenden Längsseite 8 vorgesehenen und als Prallfläche 12 ausgebildeten Wandungsabschnitt der den Durchlasskanal 6 umgrenzenden Innenumfangswandung ausgerichtet ist. Da die Umlenkschräge 11 als Querschnittsverengung ausgestaltet ist, die in einen Teilbereich des Durchlasskanals 6 hineinragt, wird eine Teilmenge des zufließenden Wasserstroms in Richtung des als Prallfläche 12 dienenden gegenüberliegenden Wandungsabschnitts abgelenkt. Durch die Gestaltung dieser Prallfläche 12, wie beispielsweise deren Neigung, Wölbung und Spreizung sowie deren in Ausströmrichtung orientierte Länge, kann der darauf auftreffende und daran entlanggeführte Wasserstrahl beim Verlassen der sanitären Auslaufarmatur signifikant in seinem Erscheinungsbild beeinflusst werden. Dabei ist von wesentlicher Bedeutung, dass nicht der komplett zulaufende Wasserstrom über die Umlenkschräge 11 zu dem als Prallfläche 12 dienenden Wandungsabschnitt umgelenkt wird, sondern nur eine Teilmenge dieses Wasserstroms, die jedoch dann auch die nicht über die Umlenkschräge 11 geführte Restmenge des Wasserstroms beeinflusst. Das Zusammenwirken von Umlenkschräge 11 einerseits und Prallfläche 12 anderseits und die spezifische Ausrichtung und Abstimmung aufeinander, die eventuell auch in Abhängigkeit der Anströmbedingungen und der Gestaltung des Armaturenkörpers oder Armaturenauslaufs variieren kann, sind entscheidend Faktoren zur Beeinflussung des die Auslaufarmatur 5 verlassenden Wasserstrahls, der die in der Aufgabenstellung geforderten Anforderungen zu erfüllen vermag.

In den Figuren 1,3,5 bis 7, 11 und 12 wird deutlich, dass die hier spanförmig über die Kanal-Längsseite 7 vorstehende Umlenkschräge 11 eine in Durchströmrichtung zu ihrem freien, in den Durchlasskanal 6 vorstehenden Längsrand 13 hin gerundete Außenkontur hat.

Wie aus den Figuren 1 bis 12 deutlich wird, kann den Strahlformern 2, 3 zumindest ein Zulaufgitter 14, 15 bzw. 23 in Durchströmrichtung vorgeschaltet sein, das auf den vom Strahlformer 2, 3 geformten ausfließenden Wasserstrahl eine vergleichmäßigende, beruhigende und stabilisierende Wirkung hat.

Bei den in den Figuren 1,2,5 bis 7, 11 und 12 dargestellten Strahlformern 2, 4 ist das Zulaufgitter 14, 23 als separates und in einer etwa quer zur Durchströmrichtung des Durchlasskanals 6 orientierten Ebene angeordnetes Bauteil ausgebildet, das an der zuströmseitigen Stirnöffnung des Strahlformers 2 mittels einer Rastverbindung lösbar gehalten ist.

In den Figuren 3 und 4 ist eine demgegenüber anders ausgestaltete Ausführungsform 3 gezeigt, bei dem dem Durchströmkanal 6 eine ringförmige Umfangswandung 16 in Durchströmrichtung vorgeschaltet ist, deren beide Wandungs-Längsseiten jeweils als Zulaufgitter 15 ausgestaltet sind. Das auch hier strömungsberuhigend wirkende Zulaufgitter 15, das nahezu parallel zu den Kanal-Längsseiten des Strahlformers 3 angeordnet ist, begünstigt die Konstanz des von der Prallfläche 12 abströmenden wasserstroms und zeichnet sich ebenfalls durch eine strömungsverteilende, gleichrichtende und strömungsberuhigende Wirkung aus.

Aus einem Vergleich der Figuren 1,2,5 bis 7, 11 und 12 einerseits und der Figuren 3 und 4 andererseits wird deutlich, dass die Zulaufgitter 14, 15, 23 an den Strahlformer 2, 3 bzw. 4 angeformt oder daran lösbar befestigt sein können; eine hier nicht weiter dargestellte Ausführungsform kann jedoch auch darin bestehen, dass derartige Zulaufgitter, die als Strömungsgleichrichter dienen, separat in Durchströmrichtung vor dem Strahlformer im Armaturenkörper der Auslaufarmatur montiert sein können. Die Zulaufgitter oder dergleichen Strömungsgleichrichter 14, 15, 23 können beispielsweise eine wabenförmige oder - wie hier - eine gitterförmige Wasserführungsstruktur aufweisen.

Die Figuren 1 bis 4 und 7 zeigen den häufigen Einsatzfall, bei welcher der Strahlformer 2 bzw. 3 in der Umlenkzone einer vorzugsweise etwa rechtwinklig orientierten Wasserumlenkung angeordnet ist. Im Bereich dieser Wasserumlenkung wird der durch den Armaturenkörper der Auslaufarmatur 5 geführte Wasserstrom umgelenkt und zu dem etwa beispielsweise rechtwinklig davon angeordneten wasserauslauf 4 geführt. In den Figuren 5 und 6 ist eine demgegenüber abweichend ausgestaltete Variante gezeigt, bei welcher der zulaufende wasserStrom im Bereich des Strahlformers 2 praktisch umlenkungsfrei geführt werden kann und bei welcher der auslaufseitige Endbereich der Auslaufarmatur 5 eine umlenkungsfreie Strömungsführung umgrenzt. In den Figuren 5 und 6 verläuft die durch die Auslaufarmatur 5 zuströmende Wasserführung nahezu parallel zu dem aus dem Strahlformer 2 austretenden Wasserstrahl.

In den Figuren 5 und 6 ist ein mit Figur 1 und 2 vergleichbarer Strahlformer 2 dargestellt.

Um unabhängig vom wasserdruck des öffentlichen Wassernetzes einen stets optisch gleichen Rechteckflachstrahl zu erhalten, kann es besonders vorteilhaft sein, wenn zuströmseitig - vorzugsweise hinter dem Drosselventil der Armatur - ein Durchflussmengenregler eingebaut ist, der auf die jeweilige Literleistung im konkreten Anwendungsfall abgestimmt ist und diese Literleistung auf einen bestimmten Maximalwert pro Zeiteinheit begrenzt. Durch Variation der Literleistung lässt sich das Strahlbild des Strahlformers ebenfalls in Bezug auf seine Breite, der nutzbaren parallelen Länge, sowie der Geschwindigkeit und der Auftreffgeschwindigkeit im Waschbecken oder auf Gegenständen, die in den Wasserstrahl hineingehalten werden, variieren. Dabei ist es besonders vorteilhaft, wenn die Lage eines solchen druckunabhängigen Durchflussmengenreglers zulaufseitig möglichst weit vom Strahlformer beabstandet ist, um den Wasserstrahl vor Eintritt in den Strahlformer und dessen Auslaufstruktur möglichst optimal zu vergleichmäßigen.

In den Figuren 1 bis 12 sind die Strahlformer 2, 3 und 4 reibschlüssig und vorzugsweise lösbar im Wasserauslauf 22 der Auslaufarmatur 5 gehalten. Dazu ist in einer am Außenumfang des Strahlformers 2, 3 bzw, 4 vorgesehenen Haltenut 16 ein Dichtring 17 vorgesehen, der den strahlformer 2, 3 bzw. 4 vorzugsweise im Presssitz im Wasserauslauf 4 hält. Zum Lösen des Strahlformers 2, 3 bzw. 4 - beispielsweise aus Reinigungsgründen oder zum Spülen der Auslaufarmatur nach erfolgter Erstinstallation - ist an der der Sichtseite abgewandten Längsseite 7 in dem über den wasserauslauf 4 vorstehenden Wandungsaußenumfang rückseitig eine Vertiefung 16 angebracht. In diese Vertiefung 18 kann die Spitze eines Schraubendrehers eingebracht werden, der durch Abstützen an der Auslaufarmatur 5 zum Heraushebeln des Strahlformers 2, 3 bzw. 4 verwendet werden kann.

Die hier dargestellten Ausführungen 2, 3 und 4 eines Strahlformers zeigen, dass die den Wasserauslauf des Strahlformers 2, 3 bzw. 4 umgrenzenden Ränder scharfkantig ausgestaltet werden können, so dass diese Ränder oder Kanten 19 stets als Abtropfkanten wirken und sich das ausströmende Wasser nicht durch seine Adhäsion zum Strahlformer 2, 3 bzw. 4 an diesem unerwünscht entlang zieht und eventuell über Kapillarwirkungen an die Unterseite der Auslaufarmatur 5 gelangt, um an der Auslaufarmatur 5 entlang weiterzulaufen, was im Laufe der Zeit zu unschönen Verschmutzungen führen kann.

In Figur 7 ist erkennbar, dass der an der Auslaufarmatur 5 tiefer gelegene Teilbereich der Strahlformer-Umfangswandung mit Überstand über den Wasserauslauf 4 der Auslaufarmatur 5 vorsteht, so dass das Wasser stets an der Unterkante des Strahlformers abtropft und nicht außenseitig an die Auslaufarmatur 5 entlang laufen kann.

Aus einem Vergleich der Figuren 1 bis 12 wird deutlich, dass die hier dargestellten Strahlformer 2, 3 bzw. 4 sowohl als einteiliges als auch als mehrteiliges Kunststoffspritzgussteil hergestellt werden können.

Der in den Fig. 8 bis 12 dargestellte Strahlregler 4 weist ebenfalls einen Durchlasskanal 6 auf, der an einer seiner beiden Kanal-Längsseiten eine als Querschnittsverengung ausgestaltete Umlaufschräge 11 hat, die in ihrer Umlenkrichtung auf einen an der gegenüberliegenden Längsseite 8 vorgesehenen und als Prallfläche 12 ausgebildeten Wandungsabschnitt der den Durchlasskanals 6 umgrenzenden Umfangswandung ausgerichtet ist. Diese hier spanförmig über die Kanal-Längsseite 7 vorstehende Umlenkschräge 11 weist in Durchströmrichtung zu ihrem freien, in den Durchlasskanal 6 vorstehenden Längsrand 13 hin eine gerundete Außenkontur auf. In den Fig. 8 bis 12 ist erkennbar, dass der Durchlassquerschnitt des Durchströmkanals 6 in Kanal-Längsrichtung auf der Abströmseite im Vergleich zur Zuströmseite länger ist. Um dazu die zuströmseitige Eintrittsöffnung des Durchströmkanals 6 an den Endbereichen in Kanal-Längsrichtung geschlossen auszugestalten, weist das Zulaufgitter 23 nur in seinem Mittelbereich eine vielzellige offene Gitterstruktur auf, während das Zulaufgitter 23 demgegenüber an seinen beiden Endbereichen in Kanal-Längsrichtung geschlossen ist. Da der Durchströmkanal an seinen beiden Endbereichen in Kanal-Längsrichtung an der zuströmseitigen Eintrittsöffnung verschlossen ausgestaltet ist, können sich unterhalb des verschlossenen Teilbereiches der Eintrittsöffnung Turbulenzen bilden, die einen seitlichen Unterdruckbereich 21 im Durchströmkanal 6 erzeugen, welcher Unterdruckbereich 21 ein Auseinanderziehen und Verbreitern des ausströmenden Wasserstrahls begünstigt. Bei dem in den Fig. 8 bis 12 gezeigten Strahlregler 4 wird der ausströmende Wasserstrahl sogar über die Längserstreckung des abströmseitigen lichten Öffnungsquerschnitts des Strahlformers 4 derart in die Breite auseinander gezogen, dass dieser Wasserstrahl über eine vergleichsweise große Strahllänge seine Breite beibehält, ohne sich zu einem weitgehend runden Strahl wieder zusammenzuziehen. Auf diese Weise kann ein breites und dennoch flaches Strahlbild erzeugt werden, wobei der aus dem Strahlformer 4 ausströmende Strahl im Vergleich zu den Strahlformern 2 bzw. 3, bei denen der Durchströmkanal 6 einen im wesentlichen gleich bleibenden Durchlassquerschnitt hat, auch über eine größere Strahllänge wesentlich breiter ausströmt.

## Patentansprüche

1. Strahlformer (2,3,4), der im Wasserauslauf (22) einer sanitären Auslaufarmatur (5) angeordnet ist und einen Durchlasskanal (6) mit einem unrunden lichten Kanalquerschnitt aufweist, dessen Kanal-Längsseiten (7,8) im Vergleich zu den Kanal-Schmalseiten (9,10) länger ausgestaltet sind, **dadurch gekennzeichnet dass** der Durchlasskanal (6) an einer (7) seiner beiden Kanal-Längsseiten (7,8) eine als Querschnittsverengung ausgestaltete Umlenkschräge (11) aufweist, die in einen Teilbereich des Durchlasskanals (6) hineinragt und die in ihrer Umlenkrichtung auf einen auf der gegenüberliegenden Längsseite (8) vorgesehenen und als Prallfläche (12) ausgebildeten Wandungsabschnitt der den Durchlasskanal (6) umgrenzenden Innenumfangswandung ausgerichtet ist, wobei dem Durchlasskanal (6) zumindest ein Zulaufgitter (14,15,23) oder dergleichen Strömungsgleichrichter in Durchströmrichtung vorgeschaltet ist.

2. Strahlformer nach Anspruch 1, **dadurch gekennzeichnet, dass** die Umlenkschräge (11) eine in Durchströmrichtung zu ihrem freien, in den Durchlasskanal (6) vorstehenden Längsrand (13) hin gerundete Außenkontur hat.

3. Strahlformer nach Anspruch 1 oder 2, **dadurch gekennzeichnet, dass** die Umlenkschräge (11) spanförmig über die Kanal-Längsseite (7) vorsteht.

4. Strahlformer nach einem der Ansprüche 1 bis 3, **dadurch gekennzeichnet, dass** die Gitteröffnungen (20) des zumindest eines Zulaufgitters (14, 15, 23) durch in Durchströmrichtung langgezogene Strömungsführungswände umgrenzt sind.

5. Strahlformer nach einem der Absprüche 1 bis 4, **dadurch gekennzeichnet, dass** das zumindest ein Zulaufgitter (15) etwa in der durch eine der Kanal-Längsseiten (7, 8) definierten Ebene angeordnet ist.

6. Strahlformer nach einem der Ansprüche 1 bis 5, **dadurch gekennzeichnet, dass** dem Durchströmkanal (6) eine ringförmige Umfangswandung (16) in Durchströmrichtung vorgeschaltet ist, deren beide Wandungs-Längsseiten jeweils als Zulaufgitter (15) ausgestaltet sind.

7. Strahlformer nach einem der Ansprüche 1 bis 6, **dadurch gekennzeichnet, dass** das zumindest ein Zulaufgitter (14, 23) in einer etwa quer zur Durchströmrichtung des Durchlasskanals (6) orientierten Ebene angeordnet ist.

8. Strahlformer nach einem der Ansprüche 1 bis 7, **dadurch gekennzeichnet, dass** der Strahlformer (2,3,4) in der Umlenkzone einer vorzugsweise etwa rechtwinklig orientierten Wasserumlenkung angeordnet ist.

9. Strahlformer nach einem der Ansprüche 1 bis 8, **dadurch gekennzeichnet, dass** der strahlformer (2,3,4) mittels einer Rastverbindung vorzugsweise lösbar im Wasserauslauf der Auslaufarmatur gehalten ist.

10. Strahlformer nach einem der Ansprüche 1 bis 9, **dadurch gekennzeichnet, dass** der Strahlformer (2,3,4) reibschlüssig und vorzugsweise lösbar im Wasserauslauf (22) der Auslaufarmatur (5) gehalten ist.

11. Strahlformer nach einem der Ansprüche 1 bis 10, **dadurch gekennzeichnet, dass** zwischen Strahlformer (2,3,4) und Wasserauslauf (22) zumindest ein umlaufender Dichtring (17) vorgesehen ist, der den Strahlformer (2,3,4) vorzugsweise im Presssitz im Wasserauslauf (22) hält.

12. Strahlformer nach einem der Ansprüche 1 bis 11, **dadurch gekennzeichnet, dass** der Strahlformer (2,3,4) als ein-oder mehrteiliges Kunststoffspritzgussteil hergestellt ist.

13. Strahlformer nach einem der Ansprüche 1 bis 12, **dadurch gekennzeichnet, dass** in die zum Strahlformer führende Wasserleitung, vorzugsweise in den Armaturenkörper der Auslaufarmatur, insbesondere mit Abstand vom Strahlformer diesem ein Durchflussmengenregler oder ein Durchflussbegrenzer in Strömungsrichtung vorgeschaltet ist.

14. Strahlformer nach einem der Ansprüche 1 bis 13, **dadurch gekennzeichnet, dass** der Durchlassquerschnitt des Durchströmkanals (6) in Kanal-Längsrichtung auf der Abströmseite im Vergleich zur Zuströmseite länger ist.

15. Strahlformer nach einem der Ansprüche 1 bis 14, **dadurch gekennzeichnet, dass** die zuströmseitige(n) Eintrittsöffnung(en) des Zuströmkanals (6) an zumindest einem Endbereich in Kanal-Längsrichtung geschlossen ist.

16. Strahlformer nach einem der Ansprüche 1 bis 15, **dadurch gekennzeichnet, dass** das Zulaufgitter (23) an zumindest einem Endbereich in Kanal-Längsrichtung geschlossen ausgestaltet ist.

17. Strahlformer nach einem der Ansprüche 1 bis 16, **dadurch gekennzeichnet, dass** das Zulaufgitter (14,15,23) im oder am Strahlformer (2,3,4) lösbar befestigbar ist.

## Claims

1. Flow former (2, 3, 4) that is arranged in the water outlet (22) of a plumbing outlet fitting (5) and has a throughflow channel (6) with a non-round internal channel cross-section, the longitudinal sides (7, 8) of the channel being longer in relation to the narrow sides (9, 10) of the channel, **characterised in that** the throughflow channel (6) comprises, on one (7) of its two longitudinal channel sides (7, 8), a deflecting gradient (11) in the form of a constriction in cross-section, which projects into a part of the throughflow channel (6) and which is aligned, in its direction of deflection, with a wall portion of the inner circumferential wall defining the throughflow channel (6) , said wall portion being provided on the opposite longitudinal side (8) and being constructed as an impact surface (12), while at least one inflow grid (14, 15, 23) or similar flow rectifier is provided in front of the throughflow channel (6) in the direction of throughflow.

2. Flow former according to claim 1, **characterised in that** the deflecting gradient (11) has an outer contour that is rounded in the direction of flow towards its free longitudinal edge (13) projecting into the throughflow channel (6).

3. Flow former according to claim 1 or 2, **characterised in that** the deflecting gradient (11) projects in the manner of a blade over the longitudinal channel side (7).

4. Flow former according to one of claims 1 to 3, **characterised in that** the grid openings (20) of the at least one inflow grid (14, 15, 23) are delimited by flow guidance walls that are elongated in the direction of throughflow.

5. Flow former according to one of claims 1 to 4, **characterised in that** the at least one inflow grid (15) is arranged substantially in the plane defined by one of the longitudinal channel sides (7, 8).

6. Flow former according to one of claims 1 to 5, **characterised in that** an annular circumferential wall (16) is provided in front of the throughflow channel (6) in the direction of throughflow, the two longitudinal sides of which are constructed as inflow grids (15).

7. Flow former according to one of claims 1 to 6, **characterised in that** the at least one inflow grid (14, 23) is arranged in a plane that is oriented substantially at right-angles to the direction of throughflow of the throughflow channel (6).

8. Flow former according to one of claims 1 to 7, **characterised in that** the flow former (2, 3, 4) is arranged in the deflection zone of a water deflection that is preferably oriented substantially at right-angles.

9. Flow former according to one of claims 1 to 8, **characterised in that** the flow former (2, 3, 4) is held, preferably releasably, in the water outlet of the outlet fitting by means of a latching connection.

10. Flow former according to one of claims 1 to 9, **characterised in that** the flow former (2, 3, 4) is held in frictionally locking and preferably releasable manner in the water outlet (22) of the outlet fitting (5).

11. Flow former according to one of claims 1 to 10, **characterised in that** between the flow former (2, 3, 4) and the water outlet (22) is provided at least one encircling sealing ring (17) which holds the flow former (2, 3, 4) in the water outlet (22), preferably by force fitting.

12. Flow former according to one of claims 1 to 11, **characterised in that** the flow former (2, 3, 4) is constructed as a single- or multi-part injection moulded plastics component.

13. Flow former according to one of claims 1 to 12, **characterised in that** a throughflow regulator or a throughflow limiter is arranged in the water pipe leading to the flow former, preferably in the body of the outlet fitting, in front of and particularly at a spacing from the flow former, in the direction of flow.

14. Flow former according to one of claims 1 to 13, **characterised in that** the throughflow cross-section of the throughflow channel (6) is longer in the longitudinal direction of the channel on the outflow side than on the inflow side.

15. Flow former according to one of claims 1 to 14, **characterised in that** the inlet opening(s) of the inflow channel (6) on the entry side is (are) closed off in at least one end region in the longitudinal direction of the channel.

16. Flow former according to one of claims 1 to 15, **characterised in that** the inflow grid (23) is of closed construction in at least one end region in the longitudinal direction of the channel.

17. Flow former according to one of claims 1 to 16, **characterised in that** the inflow grid (14, 15, 23) is adapted to be releasably secured in or on the flow former (2, 3, 4).

## Revendications

1. Dispositif de formation de jet (2, 3, 4), qui est disposé dans la sortie d'eau (22) d'une robinetterie de sortie sanitaire (5) et qui présente un canal de passage (6) ayant une section intérieure ovale, les faces longitudinales (7, 8) du canal étant prévues plus longues que les faces transversales (9, 10) du canal, **caractérisé en ce que** le canal de passage (6) présente, sur l'une (7) de ses deux faces longitudinales (7, 8) de canal, une pente de déviation (11) réalisée sous la forme d'un rétrécissement de section qui pénètre dans une région partielle du canal de passage (6) et dont la direction de déviation est dirigée vers une portion de la paroi périphérique intérieure délimitant le canal de passage (6) qui est prévue sur la face longitudinale opposée (8) et est réalisée sous forme de surface de rebondissement (12), sachant qu'au moins une grille d'admission (14, 15, 23) ou un rectificateur d'écoulement analogue précède le canal de passage (6) dans la direction d'écoulement.

2. Dispositif de formation de jet selon la revendication 1, **caractérisé en ce que** la pente de déviation (11) possède un contour extérieur qui est, dans la direction d'écoulement, arrondi en direction de son bord longitudinal libre (13) faisant saillie dans le canal de passage (6).

3. Dispositif de formation de jet selon la revendication 1 ou 2, **caractérisé en ce que** la pente de déviation (11) fait saillie en arc de la face longitudinale (7) du canal.

4. Dispositif de formation de jet selon l'une des revendications 1 à 3, **caractérisé en ce que** les ouvertures (20) de la grille d'admission au moins unique (14, 15, 23) sont délimitées par des parois de guidage d'écoulement s'étendant en longueur dans la direction d'écoulement.

5. Dispositif de formation de jet selon l'une des revendications 1 à 4, **caractérisé en ce que** la grille d'admission au moins unique (15) est disposée approximativement dans le plan défini par une des faces longitudinales (7, 8) de canal.

6. Dispositif de formation de jet selon l'une des revendications 1 à 5, **caractérisé en ce qu'**une paroi périphérique annulaire (16) précède le canal de passage (6) dans la direction d'écoulement, paroi dont les deux faces longitudinales sont chacune réalisées sous forme de grille d'admission (15).

7. Dispositif de formation de jet selon l'une des revendications 1 à 6, **caractérisé en ce que** la grille d'admission au moins unique (14, 23) est disposée dans un plan orienté environ transversalement à la direction d'écoulement du canal de passage (6).

8. Dispositif de formation de jet selon l'une des revendications 1 à 7, **caractérisé en ce que** le dispositif de formation de jet (2, 3, 4) est disposé dans la zone de déviation d'un renvoi d'eau orienté de préférence approximativement à angle droit.

9. Dispositif de formation de jet selon l'une des revendications 1 à 8, **caractérisé en ce que** le dispositif de formation de jet (2, 3, 4) est, au moyen d'un assemblage par enclenchement, maintenu de préférence de manière amovible dans la sortie d'eau de la robinetterie de sortie.

10. Dispositif de formation de jet selon l'une des revendications 1 à 9, **caractérisé en ce que** le dispositif de formation de jet (2, 3, 4) est maintenu par friction et de préférence de manière amovible dans la sortie d'eau (22) de la robinetterie de sortie (5).

11. Dispositif de formation de jet selon l'une des revendications 1 à 10, **caractérisé en ce qu'**au moins une bague d'étanchéité entourante (17) est prévue entre le dispositif de formation de jet (2, 3, 4) et la sortie d'eau (22), bague qui maintient le dispositif de formation de jet (2, 3, 4) de préférence en ajustement serré dans la sortie d'eau (22).

12. Dispositif de formation de jet selon l'une des revendications 1 à 11, **caractérisé en ce que** le dispositif de formation de jet (2, 3, 4) est réalisé sous la forme d'une pièce moulée par injection de matière plastique en une ou plusieurs parties.

13. Dispositif de formation de jet selon l'une des revendications 1 à 12, **caractérisé en ce que**, dans la conduite d'eau menant au dispositif de formation de jet, de préférence dans le corps de la robinetterie de sortie, un régulateur de débit ou un limiteur de débit précède le dispositif de formation de jet dans la direction d'écoulement, en particulier à distance de ce dernier.

14. Dispositif de formation de jet selon l'une des revendications 1 à 13, **caractérisé en ce que** la section de passage du canal de passage (6) est, dans la direction longitudinale du canal, plus longue du côté du flux sortant que du côté du flux entrant.

15. Dispositif de formation de jet selon l'une des revendications 1 à 14, **caractérisé en ce que** la ou les ouvertures d'entrée, côté flux entrant, du canal de passage (6) est/sont fermées dans au moins une région terminale dans la direction longitudinale du canal.

16. Dispositif de formation de jet selon l'une des revendications 1 à 15, **caractérisé en ce que** la grille d'admission (23) est réalisée fermée dans au moins une région terminale dans la direction longitudinale du canal.

17. Dispositif de formation de jet selon l'une des revendications 1 à 16, **caractérisé en ce que** la grille d'admission (14, 15, 23) peut être fixée de manière amovible dans ou sur le dispositif de formation de jet (2, 3, 4).
